# EUROPÄISCHE PATENTSCHRIFT

(11) **EP 0 270 824 B1**
(45) Veröffentlichungstag und Bekanntmachung des Hinweises auf die Patenterteilung: **23.12.1992**
(21) Anmeldenummer: 87116027.1
(22) Anmeldetag: 31.10.1987
(51) Int. Cl.: B27M 3/00, B27F 7/02

(54) **Vorrichtung zur Herstellung von Paletten**
Apparatus for manufacturing pallets
Dispositif de fabrication de palettes

(30) Priorität: 11.12.1986 DE 3642301
(43) Veröffentlichungstag der Anmeldung: 15.06.1988
(73) Patentinhaber: Engeler Maschinenbau GmbH & Co. KG, D-48369 Saerbeck (DE)
(72) Erfinder: Kordts, Hugo, D-4530 Steinfurt 1 (DE)
(74) Vertreter: Habbel, Hans-Georg, Dipl.-Ing.

(56) Entgegenhaltungen:
- FR-A- 2 112 757
- FR-A- 2 421 716
- US-A- 4 204 624

## Beschreibung

Die Erfindung bezieht sich auf eine Vorrichtung gemäß dem Oberbegriff des Hauptanspruches.

Paletten, die üblicherweise aus Holz bestehen, werden in einer Palettenfertigungsmaschine hergestellt, die im wesentlichen eine Nagelmaschine aufweist, der Quer- und Deckbretter einschl. der erforderlichen Klötze zugeführt werden. Hierbei werden im Stand der Technik die Quer- und Deckbretter von einer oder mehreren Bedienungspersonen auf eine Nagelschablone aufgelegt und mittels der Nagelschablone in die Nagelmaschine geführt. Während der Zeit, in der sich die Nagelschablone in der Nagelmaschine befindet, ist eine Beschickung der Nagelschablone nicht möglich und umgekehrt ist während der Beschickungszeit der Nagelschablone eine Stillstandszeit der Nagelmaschine bedingt, so daß die bisher bekannten Verfahren sehr zeitaufwendig und personalintensiv sind.

Der Erfindung liegt die Aufgabe zugrunde, diese zum Stand der Technik gehörende Arbeitsmaschine dahingehend zu verbessern, daß die Tätigkeit der Nagelmaschine mit der ihr zugeordneten Nagelschablone unabhängig von der Zusammenstellung der Deck- und Querbretter wird, so daß dadurch ein ständiger Betrieb der Nagelmaschine gewährleistet wird, ohne daß im Bereich der Nagelmaschine Stillstandszeiten in Kauf genommen werden müssen.

Diese der Erfindung zugrundeliegende Aufgabe wird durch die Lehre des Hauptanspruches gelöst.

Vorteilhafte Ausgestaltungen dieser grundsätzlichen Lehre sind in den Unteransprüchen erläutert.

Mit anderen Worten ausgedrückt, schlägt die Erfindung vor, daß unabhängig von der Nagelschablone der Nagelmaschine die Quer- und Deckbretter an einem getrennten Ort aufeinandergelegt und dann über irgendein Transportmittel, vorzugsweise einen Greifer, auf die Nagelschablone aufgelegt werden. Das hat zur Wirkung, daß während der Zeit des Zusammenstellens der Querbretter und der Deckbretter diese Arbeit unabhängig von der Nagelschablone und unabhängig von der Arbeit der Nagelmaschine erfolgen kann und daß während der Zusammenstellungszeit der Deck- und Querbretter die Nagelschablone sich innerhalb der Nagelmaschine befinden kann und damit die Nagelmaschine arbeiten kann. Es wird also die Zusammenstellung der Lagen aus Quer- und Deckbretter unabhängig von der Schablone der Nagelmaschine durchgeführt, so daß die Aufgabe der Nagelschablone nicht mehr eine Zusammenstellung der einzelnen Bauteile ist, sondern die Nagelschablone hat nur die Aufgabe, vorbereitete Quer- und Decklagen aufzunehmen, in die Nagelmaschine einzufahren und wieder auszugeben. Die Übergabe der zusammengestellten Lagen aus Querbrettern und Deckbrettern auf die Nagelschablone kann dabei durch jedes beliebige Hilfsmittel erfolgen, vorzugsweise aber durch einen Greifer, der elastische Greifbacken aufweist, um derart unterschiedliche Längen bei den Brettern auszugleichen. Der Greifer kann dabei drehbar sein. Die erfindungsgemäße Einrichtung hat weiterhin den Vorteil, daß die Beschickung der Magazine nur von einer Seite, d.h. nur durch eine Person ebenerdig erfolgen muß. Das erfindungsgemäße Verfahren hat auch den Vorteil, daß die Nagelschablone nur von einer Seite beladen wird, während die andere Seite frei bleibt, um somit ggf. für eine Handeinlegung zu dienen oder um Umrüstungen oder Kontrollen vorzunehmen. Die Quer- und Deckbretter oder Längsbretter können wechselnd unterschiedlich eingebracht werden, so daß beliebige Variationen bei der Herstellung der Paletten möglich sind.

Ein Ausführungsbeispiel der Erfindung wird nachfolgend anhand der Zeichnung erläutert.

In der Zeichnung ist mit 1 eine Nagelmaschine, mit 2 eine Nagelschablone bezeichnet, die der Nagelmaschine 1 vorgeschaltet ist. Die Nagelschablone 2 wird von einem Klotzspeicher 5 beschickt, der eine Klotzübergabe 6 aufweist, wobei die einzelnen Klötze aus einem Kantholzmagazin 3 über eine Klotzsäge 4 zugeführt werden.

Bei dem dargestellten Ausführungsbeispiel ist neben dem Klotzspeicher 5 ein Deckbrettmagazin 7 vorgesehen und quer zur Ausrichtung des Deckbrettmagazins 7 ein Querbrettmagazin 8. Beide Magazine 7 und 8 beschicken eine Zusammenstellungsplattform 9, auf der das gewünschte Muster für die Querbretter und Deckbretter zusammengestellt wird, wobei diese Zusammenstellung dann auf die Nagelschablone 2 übergeben wird. Die Obergabe der Zusammenstellung aus Deckbrettern und Querbrettern erfolgt über einen Greifer, der auf in der Zeichnung erkennbaren Greiferschienen 10 verfahrbar ist. Dieser Greifer kann natürlich auch drehbar ausgebildet sein, so daß unabhängig von der Ausrichtung der Bretter auf der Zusammenstellungsplattform 9 eine Winkelbewegung erfolgen kann.

Um eine größere Variationsmöglichkeit des zusammengestellten Musters zu erreichen, wird gemäß der Erfindung vorgeschlagen, daß die Magazine mit in der Höhenlage einstellbaren Ausschuböffnungen versehen sind, so daß hier Variationen durchführbar sind.

Die Zusammenstellungsplattform kann mit Rillen versehen sein, in denen die erste Brettlage eingeschoben wird, worauf dann die zweite Brettlage auf diese vertieft liegenden Bretter aufgeschoben wird und beide Einheiten dann zusammen von dem auf den Greiferschienen 10 verfahrbaren Greifer ergriffen werden.

Aus der vorausgehenden Erläuterung ist ersichtlich, daß durch die erfindungsgemäße Anordnung der Stationen und der erfindungsgemäßen Ausbildung der Stationen erreicht wird, daß die Nagelmaschine ohne Zeitverluste betrieben werden kann, da nunmehr die Zusammenstellung der Quer- und Deckbretter unabhängig von der Nagelschablone erfolgt und die Obergabe der auf der Zusammenstellungsplattform 9 zusammengestellten Einheit auf die Nagelschablone 2 über eine beispielsweise als Greifer ausgebildete Einrichtung erfolgt, so daß Wartezeiten nicht mehr in Kauf zu nehmen sind.

Auch zeigt die Zeichnung, daß bei der in der Zeichnung dargestellten Anordnung die Nagelschablone von der den Magazinen abgewandten Seite her zugänglich ist, so daß hier Wartungs- und Kontrollarbeiten durchgeführt werden können und gleichzeitig hier noch gewisse Veränderungen vorgenommen werden können, ohne daß dadurch der Betrieb der Anlage gestört wird.

## Patentansprüche

1. Vorrichtung zur Herstellung von Paletten mit einer Nagelmaschine (1), einer der Nagelmaschine (1) zugeordneten Nagelschablone (2), einem Deckbrettmagazin (7), einem Querbrettmagazin (8) sowie einem Klotzspeicher (5), dadurch gekennzeichnet, daß die von dem Querbrettmagazin (8) der Nagelschablone (2) zuzuführenden Querbretter und die aus dem Deckbrettmagazin (7) der Nagelschablone (2) zuzuführenden Deckbretter einer Zusammenstellungsplattform (9) aufgegeben werden und eine Greifeinrichtung, die die auf der Zusammenstellungsplattform (9) gebildete Einheit aus Querbrettern und Deckbrettern der Nagelschablone (2) übergibt.

2. Vorrichtung nach Anspruch 1, dadurch gekennzeichnet, daß die Ausschubhöhe des Deckbrettmagazins (7) bzw. des Querbrettmagazins (8) in vertikaler Richtung einstellbar ist.

3. Vorrichtung wenigstens nach Anspruch 1, dadurch gekennzeichnet, daß der Magazinausschub für die einzelnen Bretter mit zungenartigen Fingern ausgerüstet ist, die die auf die Zusammenstellungsplattform (9) abzulegenden Bretter bis in ihre Endlage über der Zusammenstellungsplattform (9) transportieren und dann auf die Zusammenstellungsplattform (9) oder auf die ggf. vorhandenen Bretter abgeben.

4. Vorrichtung nach einem oder mehreren der vorhergehenden Ansprüche, dadurch gekennzeichnet, daß die Zusammenstellungsplattform (9) vertiefte Rinnen aufweist, in die die Querbretter aus dem Querbrettmagazin (8) eingeschoben werden, während die Deckbretter aus dem Deckbrettmagazin (7) auf die in den Rinnen eingelegten Querbretter eingeschoben werden.

5. Vorrichtung wenigstens nach Anspruch 1, dadurch gekennzeichnet, daß das Muster der auf der Zusammenstellungsplattform (9) zusammengestellten Bretter variabel ist.

## Claims

1. A device for producing pallets, comprising a nailing machine (1), a nailing template (2) associated with the nailing machine (1), a facing board magazine (7), a transverse board magazine (8) and a bearer store (5), characterized in that the transverse boards to be conveyed from the transverse board magazine (8) to the nailing template (2) and the facing boards to be conveyed from the facing board magazine (7) to the nailing template (2) are fed to an assembly platform (9), and a gripping apparatus, which delivers the unit of transverse boards and facing boards formed on the assembly platform (9) to the nailing template.

2. A device according to claim 1, characterized in that the delivery height of the facing board magazine (7) or the transverse board magazine (8) is adjustable in the vertical direction.

3. A device according to at least claim 1, characterized in that the magazine deliverer for the individual boards is provided with tongue-type fingers, which transport the boards to be deposited on the assembly platform (9) as far as their end position above the assembly platform (9) and then release them onto the assembly platform (9) or onto the boards possibly present.

4. A device according to one or are of the preceding claims, characterized in that the assembly platform (9) comprises recessed grooves, into which the transverse boards from the transverse board magazine (8) are inserted, while the facing boards from the facing board magazine (7) are inserted onto the transverse boards inserted in the grooves.

5. A device according to at least claim 1, characterized in that the pattern of the boards assembled on the assembly platform (9) is variable.

## Revendications

1. Dispositif de fabrication de palettes avec une machine à clouer (1), un gabarit de clouage (2) relié à la machine à clouer (1), un magasin de planches de couverture (7), un magasin de planches transversales (8) ainsi qu'une réserve de tasseaux (5), caractérisé en ce que les planches transversales devant être acheminées du magasin de planches transversales (8) au gabarit de clouage (2) et les planches de couverture devant être acheminées du magasin de planches de couverture (7) au gabarit de clouage (2) sont déposées sur une plate-forme d'assemblage (9) et en ce qu'un dispositif de préhension transporte l'unité formée sur la plate-forme d'assemblage (9) avec les planches transversales et des planches de couverture jusqu'au gabarit de clouage (2).

2. Dispositif selon la revendication 1, caractérisé en ce que la hauteur de la sortie du magasin de planches de couverture (7) et du magasin de planches transversales (8) est réglable dans le sens vertical.

3. Dispositif selon la revendication 1 au moins, caractérisé en ce que la sortie de magasin pour les différentes planches est pourvue de doigts en forme de languettes qui transportent les planches devant être déposées sur la plate-forme d'assemblage (9) jusqu'à leur position finale sur la plate-forme d'assemblage (9) et les déposent ensuite sur la plate-forme d'assemblage (9) ou sur les planches éventuellement présentes.

4. Dispositif selon l'une quelconque des revendications précédentes, caractérisé en ce que la plate-forme d'assemblage (9) présente de profondes rainures dans lesquelles les planches transversales provenant du magasin de planches transversales (8) sont poussées, alors que les planches de couverture provenant du magasin de planches de couverture (7) sont poussées sur les planches transversales introduites dans les rainures.

5. Dispositif selon la revendication 1 au moins, caractérisé en ce que le motif formé par les planches assemblées sur la plate-forme d'assemblage (9) est variable.
